# EUROPÄISCHE PATENTSCHRIFT

(11) **EP 1 098 132 B1**
(45) Veröffentlichungstag und Bekanntmachung des Hinweises auf die Patenterteilung: **22.03.2006**
(21) Anmeldenummer: 00925780.9
(22) Anmeldetag: 27.04.2000
(51) Int. Cl.: F17C 13/06

(54) **GASZYLINDER UND VERFAHREN ZU DESSEN BESCHICKUNG**
GAS CYLINDER AND METHOD FOR FILLING THE SAME
BONBONNE DE GAZ ET PROCEDE DE REMPLISSAGE

(30) Priorität: 13.05.1999 RU 99109668
(43) Veröffentlichungstag der Anmeldung: 09.05.2001
(73) Patentinhaber: Zakrytoe aktsionernoe obshchestvo "Group Anics", Moscow 103062 (RU)
(72) Erfinder: Shipachev, Alexei Borisovich, Kazan, 420102 (RU); Petrosyan, Aleksei Lvovich, Moscow, 117313 (RU); Bagnyukov, Sergei Anatolyevich, Klimovsk, Moskovskaya obl., 142080 (RU)
(74) Vertreter: Best, Michael
(86) Internationale Anmeldenummer: PCT/RU2000/000157
(87) Internationale Veröffentlichungsnummer: WO 2000/070263

(56) Entgegenhaltungen:
- FR-A- 2 450 411
- GB-A- 958 512
- GB-A- 2 069 679
- RU-C1- 2 037 736
- SU-A- 825 107
- US-A- 545 351
- US-A- 1 559 052
- US-A- 2 685 383
- US-A- 3 078 685

## Beschreibung

### Technisches Gebiet

Die vorliegende Erfindung bezieht sich auf das Gebiet der Herstellung und Gasfüllung von Gasflaschen, die beispielsweise zum Gasieren von Wasser in Siphons, zum Schießen mit Luftdruckwaffen, für Gaswaffen und zum Aufpumpen der Fahrradbereifung verwendet werden.

### Zugrundeliegender Stand der Technik

Bekannt sind technische Lösungen der Konstruktion von Gasflaschen, die mit einem Gas, z.B. mit Kohlendioxidgas CO₂, gefüllt werden, mit einem Deckel, welcher den Hals der Flasche gegen Gasentweichung hermetisch verschließt.

Als Deckel werden verwendet: eine Kappe, US-Patent Nr. 2 425 448, Kl. 220-3, 1947, die auf den Hals der Gasflasche von oben aufgesetzt und an deren stirnseitigem Teil angeschweißt ist; ein Stopfen, US-Patent Nr. 2 630 936, Kl. 220-3, 1953, mit einem zylindrischen röhrenförmigen Mantel, der innerhalb des Halses der Gasflasche angeordnet wird, wobei der Stopfen einen horizontalen Ringflansch aufweist, welcher am stirnseitigen Teil des Halses angeschweißt ist; eine Verschlußplatte, GB-Patent Nr. 2 045 353, Kl. F 16K 17/16, 1980, in deren Mitte an der oberen und der unteren Fläche derselben einander gegenüber Ausnehmungen vorhanden sind, die den Durchstich der Platte, erleichtern, wobei ein an den stirnseitigen Teil des Halses der Gasflasche anschweißbarer Falz der Platte aus einer oder zwei Falten besteht; zwei Verschlußplatten, EP-Patent Nr. 0412 773, Kl. F 17C 13/06, 1994, von denen die erste im Inneren des Halses der Gasflasche eingewalzt und die zweite oben am Hals angeschweißt ist; eine Verschlußplatte, US-Patent Nr. 4 832 224, Kl. 220-89, 1989, mit einem Regler der durchströmenden Gasmenge, wenn sich der Druck innerhalb der Gasflasche drastisch erhöht; eine kuppelförmige Membran, EP-Patent Nr. 0 258 057, Kl. F 17C 13/06, 1988, deren Flanschbünde im Hals der Gasflasche eingewalzt sind.

Die am nächsten kommende Analogielösung ist die Konstruktion der Gasflasche, US-Patent Nr. 2 685 383, Kl. 220-3, 1954, die einen Körper mit einem Hals besitzt, in welchem der Schaft eines Stopfens untergebracht wird, dessen Flansche an der Stirnfläche des Halses angeschweißt sind.

Nächstliegende Analogielösung des Verfahrens zum Füllen einer Gasflasche mit Gas ist ein Verfahren, US-Patent Nr. 2 685 383, Kl. 220-3, 1954, das die Unterbringung des Kohlendioxidgases in Form von "Trockeneis" im Inneren des Körpers der Gasflasche, das Verschließen des Flaschenhalses mit einem Stopfen, das Einpressen des Stopfens und das Anschweißen des Stopfenflansches an die Stirnfläche des Halses umfaßt.

US 2685383 wird als nächstliegender Stand der Technich augesehen und entspricht dem einleitenden Teil des Anspruches 1.

Für alle diese Vorrichtungen und das Füllverfahren sind folgende gemeinsame Nachteile charakteristisch. Beim Einfüllen beispielsweise von CO₂ wird allerorts Trockeneis - Kohlendioxidgas in festem Zustand - verwendet. Das Trockeneis erhält man aus dem Flüssiggas. Dabei betragen die Verluste bei der Umwandlung des Kohlendioxidgases aus dem flüssigen Zustand in den festen Zustand~30%. Die Arbeitsgänge des Füllens der Gasflasche, des Verschließens der Flasche mit einem Stopfen und des Anschweißens des Stopfens an den Flaschenhals sollen nacheinander mit einem minimalen Zeitintervall zwischen ihnen durchgeführt werden, um das Entweichen von Gas zu verringern. Die Gewährleistung eines solchen technologischen Prozesses erfordert die Schaffung von komplizierten und teuren Ausrüstungen.

### Offenbarung der Erfindung

Der beanspruchten technischen Lösung liegt die Idee zugrunde, eine Gasflasche mit einem konstruktiv einfachen, fertigungsgerechten und leicht bedienbaren beweglichen Ventil in Form einer sphärischen Kugel zu schaffen. Dadurch kann die Gasflasche unmittelbar mit CO₂ in flüssigem Zustand ausgefüllt werden, was die Voroperation der Umwandlung von CO₂ aus dem flüssigen Zustand in den festen Zustand - in Trockeneis - überflüssig macht, d.h., beim Füllen der Gasflasche verringern sich die Verluste des Kohlendioxidgases mindestens um 30%. Der Einsatz eines derartigen beweglichen Ventils gestattet es, den Herstellungsprozeß einer gefüllten Gasflasche in zwei selbständige, in der Zeit gedehnte technologische Arbeitsgänge aufzuteilen:
- Füllen der Flasche mit verflüssigtem Gas mit Möglichkeit einer langzeitigen Lagerang;
- Verschließen mit einem Stopfen und dessen Anschweißen an die Flasche.

Dadurch wird es möglich, die Anforderungen an die technologische Ausrüstung zu vereinfachen und als Folge davon die Kosten der Herstellung von Gasflaschen zu reduzieren.

Dies wird dadurch erreicht, daß die Gasflasche, welche aus einem Körper mit Hals besteht, über einen Stopfen verfügt, der in den Hals der Flasche eingesetzt wird. Die Flansche des Stopfens sind an der Stirnfläche des Flaschenhalses angeschweißt, während in der Membran des Stopfens eine Ausnehmung vorhanden ist. Innerhalb des Körpers der Gasflasche ist vor dem Füllen derselben mit verflüssigtem Gas ein bewegliches Ventil - eine sphärische Kugel - untergebracht, deren Durchmesser größer ist als der Durchmesser der Öffnung im Hals. Die Länge des in den Hals eingesetzten Stopfenteils ist so bemessen, daß die Kugel nach dem Einsetzen des Stopfens die Öffnung des Halses nicht vollständig schließen kann.

Damit die Kugel nach dem Durchstich der Membran des Stopfens den Gaszutritt aus der Gasflasche ins Innere des Stopfens nicht sperren kann, ist das im Hals untergebrachte Stopfenende mit einer Abschrägung ausgeführt oder beispielsweise als "Stern" eingewalzt.

Das Verhältnis der gemittelten Massedichte von Werkstoffen, aus denen die Kugel gefertigt ist, und des Kugeldurchmessers wird derart gewählt, daß nach dem Füllen der Gasflasche vor dem Verschließen mit dem Stopfen die Kugel unter dem Gasdruck, der den Umgebungsdruck etwa um das 60-fache übersteigt, nicht durch den Hals hinausspringen kann.

Die Kugel kann aus einem elastischen, federnden Material, aus einem elastischen, federnden Material mit metallischem pulverförmigem Füllstoff, ganz aus Metall in einer elastischen, federnden Hülle hergestellt sein.

In dem erfindungsgemäß vorgeschlagenen Verfahren zum Füllen der Gasflasche bringt man vor dem Füllvorgang ins Innere des Körpers der Flasche ein bewegliches Ventil ein, dreht dann die Flasche mit dem Hals nach unten um und füllt sie unter . Druck mit verflüssigtem Gas, vermindert danach den Fülldruck, wobei das bewegliche Ventil durch die Wirkung des Gasdrucks im Inneren der Flasche die Öffnung in dem Hals abschließt, so, daß die Flasche eine lange Zeit ohne Gasentweichung aus ihr aufbewahrt werden kann, worauf man das Verschließen des Halses mit dem Stopfen, das Einpressen des Stopfens und das Anschweissen des Stopfenflansches an die Stirnfläche des Halses vornimmt.

### Kurze Beschreibung der Zeichnungen

Es zeigen:
Fig. 1 einen Schnitt der Gasflasche mit in ihrem Körper untergebrachter Kugel vor der Gasfüllung;
Fig. 2 einen Schnitt der gasgefüllten Gasflasche, wo die bewegliche Kugel die Öffnung des Halses abgeschlossen hat und eine Gasentweichung aus der Flasche verhindert;
Fig. 3 einen Schnitt der gasgefüllten Gasflasche, wo die bewegliche Kugel die Öffnung des Halses abgeschlossen hat und eine Gasentweichung aus der Flasche verhindert,.mit einem im Flaschenhals einsetzbaren Stopfen;
Fig. 4 einen Schnitt der gasgefüllten Gasflasche nach dem Verschließen mit dem Stopfen und dem Anschweißen des Stoprenflansches an die Stirnfläche des Flaschenhalses;
Fig. 5 einen Schnitt eines Stopfens mit Abschrägung, Seitenansicht;
Fig. 6 einen Schnitt eines Stopfens mit eingewalztem Unterteil, Seitenansicht;
Fig. 7 einen Schnitt einer Kugel aus elastischem, federndem Material und
Fig. 8 einen Schnitt einer ganzmetallischen Kugel in elastischer, federnder Hülle.

### Beste Ausführungsform der Erfindung

Die Gasflasche enthält einen Körper 1 mit einem Hals 2. Innerhalb des Körpers 1 ist eine Kugel 3 untergebracht (Fig. 1). Im Hals 2 ist ein Stopfen 4 eingesetzt, dessen Flansch 5 an der Stirnfläche 6 des Halses 2 angeschweißt ist (Fig. 3). In der Membran 7 des Stopfens 4 ist eine Ausnehmung 8 zur Erleichterung des Durchstichs der Membran 7 vorhanden. Das Stopfenende weist eine Abschrägung 9 auf (Fig. 5), oder es ist beispielsweise als "Stern" 10 eingewalzt (Fig. 6). Die Kugel 3 kann aus einem elastischen, federnden Material (Fig. 7), aus einem elastischen, federnden Material mit metallischem pulverförmigem Füllstoff, ganz aus Metall mit einer elastischen, federnden Hülle 11 hergestellt sein (Fig. 8), um ein bündiges Anliegen an den Wänden der Öffnung 12 des Halses 2 sicherzustellen.

Das Füllen der Gasflasche geschieht folgendermaßen.

Die Gasflasche mit der im Körper 1 (Fig. 1) vorher untergebrachten Kugel 3 wird mit dem Hals 2 nach unten umgedreht und unter einem Druck von über 10000 hPa über den Hals 2 mit verflüssigtem Gas gefüllt. Unter dem Gasdruck in der Flasche sinkt die Kugel 3 nach unten und schließt die Öffnung 12 des Halses 2 vollständig dicht ab, indem sie eine Gasentweichung aus der Flasche verhindert. Die Flasche wird in die Normallage umgedreht (Fig. 2). In diesem Zustand kann die Gasflasche eine lange Zeit aufbewahrt werden. Dabei ist eine Gasentweichung aus der Gasflasche praktisch ausgeschlossen. Dann findet das Verschließen mit dem Stopfen 4 statt (Fig. 3), wobei das Ende des Stopfens 4 die Kugel 3 aus der Öffnung 12 des Halses 2 hinausstößt. Danach erfolgt das Einpressen des Stopfens 4 und das Anschweißen seines Flansches 5 an die Stirnfläche 6 des Halses 2. Des weiteren sinkt die Kugel 3 auf den Boden der Gasflasche, weil ihre Massedichte größer ist als die Massedichte des Gases und der Druck im Inneren der Gasflasche nach dem Anschweißen des Stopfens 4 an den Hals 2 konstant ist (Fig. 4).

### Gewerbliche Verwertbarkeit

Das Erzeugnis nach der Erfindung läßt sich aus modernen Werkstoffen auf Basis der existierenden Technologie leicht herstellen und kann zum Gasieren von Wasser in Siphons, zum Schießen mit Luftdruckwaffen und zum Aufpumpen der Fahrradbereitung am effektivsten eingesetzt werden.

## Patentansprüche

1. Gasflasche, die einen Körper (1) mit einem Hals (2) enthält, in dessen Öffnung (12) ein Stopfen (4) mit einer Membran (7) eingesetzt ist, dessen Flansch (5) an der Stirnfläche (6) des Halses (2) angeschweißt ist, während in der Membran (7) eine Ausnehmung (8) vorhanden ist, **dadurch gekennzeichnet, daß** innerhalb des Körpers (1) eine bewegliche Kugel (3) untergebracht ist, deren Durchmesser größer ist als die öffnung (12) im Hals (2), die Länge des Stopfens (4) aber so bemessen ist, daß die Kugel (3) bei eingesetztem Stopfen (4) die Öffnung (12) des Halses (2) nicht vollständig schließen kann.

2. Gasflasche nach Anspruch 1, **dadurch gekenn- zeichnet, daß** das im Hals (2) untergebrachte Ende des Stopfens (4) so eingewalzt ist, daB die Kugel (3) nach dem Durchstich der Membran (7) des Stopfens (4) den Gaszutritt ins Innere des Stopfens (4) nicht absperren kann.

3. Gasflasche nach Anspruch 1 , **dadurch gekenn- zeichnet, daß** das im Hals (2) untergebrachte Ende des Stopfens (4) eine solche Abschrägung (9) aufweist, daB die Kugel (3) nach dem Durchstich der Membran (7) des Stopfens (4) den Gaszutritt ins Innere des Stopfens (4) nicht absperren kann.

4. Gasfläsche nach Anspruch 1, **dadurch gekenn- zeichnet, daß** das Verhältnis der gemittelten Massedichte von Werkstoffen, aus denen die Kugel (3) gefertigt ist, und des Durchmessers der Kugel (3) ein solches ist, daß nach dem Füllen der Flasche mit verflüssigtem Gas die Kugel (3) unter dem Gasdruck im Hals (2) steckenbleibt und eine Gasentweichmig aus der Flasche vollständig verhindert.

5. Gasflasche nach Anspruch 4, **dadurch gekenn- zeichet, daß** die Kugel (3) aus einem elastischen, federnden Material ausgeführt ist.

6. Gasflasche nach Anspruch 4, **dadurch gekenn- zeichnet, daß** die Kugel (3) aus einem elastischen, federnden Material mit metallischem pulverförmigem Püllstoff ausgeführt ist.

7. Gasflasche nach Anspruch 4, **dadurch gekenn- zeichnet, daß** die Kugel (3) ganzmetallisch in einer elastischen, federnden Hülle ausgeführt ist.

8. Verfahren zum Füllen einer Gasflasche, umfassend das Verschließen des Halses (2) der Gasflasche mit einem Stopfen (4), das Einpressen des Stopfens (4) und das Anschweißen des Flansches (5) des Stopfens (4) an die Stirnfläche (6) des Halses (2), **dadurch gekennzeichnet, daß** man vor dem Füllvorgang ein bewegliches Ventil ins Innere des Körpers (1) der Flasche einbringt, die Flasche mit dem Hals (2) nach unten umdreht und unter Druck mit verflüssigtem Gas füllt, den Fülldruck bei gleichzeitiger Schließung der Öffnung (12) des Halses (2) mit dem beweglichen Ventil unter dem Gasdruck im Inneren der Flasche vermindert, wobei eine Langzeitlagerung der gefüllten Flasche bis zu deren Verschließen mit dem Stopfen (4) möglich ist.

9. Füllverfahren nach Anspruch 8, **dadurch gekenn- zeichnet, daß** man ins Innere des Körpers (1) der Flasche eine Kugel (3) als bewegliches Ventil einbringt.

## Claims

1. A gas bottle containing a body (1) having a neck (2), in the opening (12) of which a plug (4) having a membrane (7) is inserted, whose flange (5) is welded to the front face (6) of neck (2), while membrane (7) includes a recess (8), **characterized in that** a movable ball (3) is accommodated within body (1), whose diameter is larger than opening (12) in neck (2) and that the length of plug (4) is dimensioned such that with inserted plug (4) ball (3) cannot close completely opening (12) of neck (2).

2. The gas bottle according to claim 1, **characterized in that** the end accommodated in neck (2) of plug (4) is rolled in such that ball (3) cannot block the gas access to the interior of plug (4) after membrane (7) of plug (4) was pierced.

3. The gas bottle according to claim 1, **characterized in that** the end accommodated in neck (2) of plug (4) has a slant (9) such that ball (3) cannot block the gas access to the interior of plug (4) after membrane (7) of plug (4) was pierced.

4. The gas bottle according to claim 1, **characterized in that** the ratio between the averaged mass density of materials from which ball (3) is made and the diameter of ball (3) is such that after filling the bottle with liquefied gas ball (3) gets stuck in neck (2) under the gas pressure and fully prevents the escape of gas from the bottle.

5. The gas bottle according to claim 4, **characterized in that** ball (3) is made of a flexible and resilient material.

6. The gas bottle according to claim 4, **characterized in that** ball (3) is made of a flexible and resilient material with a metallic powdery filler.

7. The gas bottle according to claim 4, **characterized in that** ball (3) is designed in an all-metal fashion in a flexible and resilient jacket.

8. A process for filling a gas bottle, comprising the closure of neck (2) of the bas bottle with a plug (4), the pressing-in of plug (4) and the welding of flange (5) of plug (4) to the front face (6) of neck (2), **characterized in that** prior to the filling step a movable valve is introduced into the interior of body (1) of the bottle, the bottle with neck (2) is turned upside down and filled with liquefied gas under pressure, the filling pressure is reduced and simultaneously opening (12) of neck (2) is closed by the movable valve under the gas pressure in the bottle interior, long-term storage of the filled bottle being possible up to the closure thereof by plug (4).

9. A filling process according to claim 8, **characterized in that** a ball (3) is introduced into the interior of body (1) of the bottle as a movable valve.

## Revendications

1. Bobonne de gaz, qui comprend un corps (1) avec un col (2) dans l'ouverture (12) duquel est inséré un bouchon (4) avec une membrane (7) dont la bride (5) est soudée à la face frontale (6) du col (2) tandis qu'un évidement (8) est prévu dans la membrane (7), **caractérisée en ce qu'**une sphère (3) mobile dont le diamètre est plus grand que l'ouverture (12) dans le col (2) est placée à l'intérieur du corps (1), la longueur du bouchon (4) étant toutefois dimensionnée de telle manière que la sphère (3) ne puisse pas complètement fermer l'ouverture (12) du col (2) quand le bouchon (4) est inséré.

2. Bobonne de gaz selon la revendication 1, **caractérisée en ce que** l'extrémité du bouchon (4) placée dans le col (2) est usinée de telle manière que la sphère (3) ne puisse pas stopper l'entrée de gaz à l'intérieur du bouchon (4) après le percement de la membrane (7) du bouchon (4).

3. Bobonne de gaz selon la revendication 1, **caractérisée en ce que** l'extrémité du bouchon (4) placée dans le col (2) présente un tel chanfrein (9) que la sphère (3) ne peut pas stopper l'entrée de gaz à l'intérieur du bouchon (4) après le percement de la membrane (7) du bouchon (4).

4. Bobonne de gaz selon la revendication 1, **caractérisée en ce que** le rapport de la densité massique moyenne des matériaux dont est faite la sphère (3) et du diamètre de la sphère (3) est tel qu'après le remplissage de la bobonne avec du gaz liquéfié, la sphère (3) est bloquée dans le col (2) sous la pression du gaz et empêche totalement le gaz de s'échapper de la bobonne.

5. Bobonne de gaz selon la revendication 4, **caractérisée en ce que** la sphère (3) est réalisée dans un matériau élastique faisant ressort.

6. Bobonne de gaz selon la revendication 4,
**caractérisée en ce que** la sphère (3) est réalisée dans un matériau élastique faisant ressort avec une charge métallique en poudre.

7. Bobonne de gaz selon la revendication 4, **caractérisée en ce que** la sphère (3) est réalisée entièrement en métal dans une gaine élastique faisant ressort.

8. Procédé de remplissage d'une bobonne de gaz, comprenant la fermeture du col (2) de la bobonne de gaz avec un bouchon (4), l'insertion du bouchon (4) et le soudage de la bride (5) du bouchon (4) sur la face frontale (6) du col (2), **caractérisé en ce qu'**avant l'opération de remplissage, on place une soupape mobile à l'intérieur du corps (1) de la bobonne, on retourne la bobonne avec le col (2) vers le bas et on la remplit de gaz liquéfié sous pression, on réduit la pression de remplissage en fermant simultanément l'ouverture (12) du col (2) avec la soupape mobile sous la pression de gaz à l'intérieur de la bobonne, un entreposage à long terme de la bobonne remplie jusqu'à sa fermeture avec le bouchon (4) étant possible.

9. Procédé de remplissage selon la revendication 8, **caractérisé en ce qu'**on introduit une sphère (3) comme soupape mobile à l'intérieur du corps (1) de la bobonne.
